# EUROPÄISCHE PATENTSCHRIFT

(11) **EP 0 520 593 B1**
(45) Veröffentlichungstag und Bekanntmachung des Hinweises auf die Patenterteilung: **19.03.1997**
(21) Anmeldenummer: 92250148.1
(22) Anmeldetag: 12.06.1992
(51) Int. Cl.: H01H 33/02

(54) **Mehrpoliges elektrisches Schaltgerät**
Multipole electrical switchgear
Appareil de commutation électrique multipolaire

(30) Priorität: 28.06.1991 DE 9108176 U
(43) Veröffentlichungstag der Anmeldung: 30.12.1992
(73) Patentinhaber: SIEMENS AKTIENGESELLSCHAFT, 80333 München (DE)
(72) Erfinder: Meinherz, Manfred, W-1000 Berlin 28 (DE); Punger, Michael, W-1000 Berlin 28 (DE)

(56) Entgegenhaltungen:
- EP-A- 0 030 384
- DE-A- 2 017 836
- DE-A- 2 913 379
- DE-B- 2 009 759
- DE-C- 682 030
- DE-U- 9 017 055
- US-A- 4 752 859

## Beschreibung

Die Erfindung bezieht sich auf einen mehrpoligen elektrischen Leistungsschalter gemäß Oberbegriff des Anspruchs 1.

Ein solcher Leistungsschalter ist beispielsweise aus der DE-A-20 17 836 bekannt. Über die technische Ausführung der Tragschiene für die erforderliche Steifheit ist dort nichts gesagt.

Aus der DE-OS-29 13 379 ist es bekannt, eine rohrförmige Tragschiene für ein mehrpoliges Schaltgerät zu verwenden. Eine solche rohrförmige Tragschiene ist einerseits im Bereich ihres Innenraumes schwer zugänglich, andererseits sind die Polsäulen nur durch zusätzlichen Aufwand zuverlässig und tragfähig mit der rohrförmigen Tragschiene zu verbinden.

Aus der DE-U 90 170 55 ist ein Traggestell für Hochspannungsschalter bekannt, das aus mehreren gebogenen Blechprofilen besteht, die mittels Schraubverbindungen zu einem Tragprofil verbunden und durch zusätzliche Versteifungsbleche verstärkt sind.

Aus der DE-C-68 20 30 ist eine U-förmige Schiene aus Blech bekannt, die eine Längsfuge zur magnetischen Isolation aufweist und durch ein weiteres Blech und gegebenenfalls Beton verstärkt ist.

Demgegenüber liegt der Erfindung die Aufgabe zugrunde, einen mehrpoligen elektrischen Leistungsschalter mit einer Tragschiene auszustatten, die einfach und wirtschaftlich herstellbar ist und auf der die Polsäulen einfach und sicher befestigt werden können. Die Polsäulen sollen außerdem im Bereich der Tragschiene gut zugänglich sein.

Die Aufgabe wird erfindungsgemäß durch die im Anspruch 1 angegebenen Merkmale gelöst.

Die Tragschiene ist aus einem ebenen Blech auf einer bekannten Abkantvorrichtung schnell, einfach und präzise herzustellen. Die Öffnungen für Schraubenbefestigungen und für die Polsäulen können vor dem Abkanten in das Blech eingebracht werden, beispielsweise durch Stanzen oder Plasmaschneiden.

Es ist keine Montage der einzelnen Tragschienen mehr notwendig. Außerdem wird die Tragschiene durch das Fehlen von Verstärkungen für die Befestigungen sehr leicht.

Die Herstellung der Tragschiene wird durch den einfachen Arbeitsgang des Abkantens sehr kostengünstig.

An der den Stützisolatoren zugewandten Seite der Tragschiene können vorteilhaft Traglager für die Polsäulen angeordnet sein.

Die Polsäulen sind, auch wenn sie auf die Tragschiene montiert sind, von oben und unten her für Montagezwecke leicht zugänglich. Durch die offene Profilform der Tragschiene ist auch der Bereich der Polsäulen unterhalb der Tragschiene leicht zugänglich.

Die Verbindung des die Tragschiene durchsetzenden Teils der Polsäulen mit den freien Enden der Schenkel der Tragschiene kann durch Verschrauben oder eine Schweißverbindung realisiert sein. Es kann sich als vorteilhaft erweisen, den Teil der Polsäule über stabile metallische Stege oder Bleche mit den freien Enden der Schenkel der Tragschiene zu verbinden. Besonders stabil wird die Verbindung bei einer direkten Verschraubung der freien Enden der Schenkel der Tragschiene mit der Polsäule.

Im folgenden sei die Erfindung anhand eines Ausführungsbeispiels in einer Zeichnung gezeigt und anschließend beschrieben.
- Figur 1: zeigt ein erfindungsgemäßes Schaltgerät mit einer Tragschiene im Querschnitt,
- Figur 2: eine Tragschiene in perspektivischer Ansicht.

Die Tragschiene 1 weist zwei freie Schenkel 2, 3 auf, die nach dem Abkanten des Bleches von der den Stützisolatoren zugewandten Seite 4 der Tragschiene 1 rechtwinklig abstehen und mit ihren freien Enden 5, 6 nach der den Stützisolatoren 13 abgewandten Seite weisen. Die freien Enden 5, 6 sind, abermals durch Abkanten, nach innen umgebogen.

Die Tragschiene 1 bildet somit einen Kanal zur Aufnahme derjenigen Teile der Polsäulen 7, die durch Öffnungen 8, 9, 10 an der den Stützisolatoren 13 zugewandten Seite 4 der Tragschiene 1 hindurchragen. Die freien, umgebogenen Enden 5, 6 der Schenkel 2, 3 der Tragschiene 1 sind über Bleche 11, 12 mit den Polsäulen 7 verbunden. Dadurch wird eine größere Steifigkeit der Tragschiene 1 gegen Verwindung und Verbiegung erreicht.

Die Polsäulen 7 sind an der den Stützisolatoren 13 zugewandten Seite 4 der Tragschiene 1 durch Schrauben befestigt. Die Löcher für die Schrauben sind in dem Blech der Tragschiene 1 schon vor dem Abkanten vorhanden und werden entweder durch Stanzen, Plasmaschneiden, Fräsen oder Bohren eingebracht, ebenso wie die Öffnungen für die Polsäulen 7.

Die freien Enden 5, 6 der Schenkel 2, 3 der Tragschiene 1 können für sich so lang ausgebildet sein, daß sie direkt und ohne Verbindungsbleche 11, 12 über Schraubverbindungen mit den Polsäulen 7 verbunden werden können. das erleichtert die Montage des Schaltgerätes.

Die typische Blechdicke für die Tragschiene 1 beträgt etwa 6 bis 8 mm. Es sind in den Schenkeln 2, 3 der Tragschiene 1 Eingriffsöffnungen 15, 16,17 vorgesehen, durch die die Polsäulen 7 von außen im Bereich der Tragschiene leicht zugänglich sind.

## Patentansprüche

1. Mehrpoliger elektrischer Leistungsschalter mit einer im wesentlichen U-förmigen Tragschiene für mehrere Polsäulen mit Stützisolatoren, bei dem die freien Enden (5, 6) der Schenkel (2, 3) der U-förmigen Tragschiene (1) nach der den Stützisolatoren (13) abgewandten Seite weisen,
**dadurch gekennzeichnet,**
daß die Tragschiene (1) aus einem mehrfach abgekanteten einstückigen Blech besteht, wobei die freien Enden (5, 6) der Schenkel (2, 3) der U-förmigen Tragschiene (1) nach innen abgekantet sind, daß an der den Stützisolatoren (13) zugewandten Seite der Tragschiene (1) Öffnungen (8, 9, 10) zur Aufnahme von Teilen der Polsäulen (7) vorgesehen sind und daß jeweils ein die Tragschiene (1) durchsetzender Teil der Polsäule (7) an der den Stützisolatoren (13) abgewandten Seite der Tragschiene (1) mit den freien Enden (5, 6) ihrer Schenkel (2, 3) verbunden ist.

2. Mehrpoliger elektrischer Leistungsschalter nach Anspruch 1,
**dadurch gekennzeichnet,**
daß an der den Stützisolatoren (13) zugewandten Seite der Tragschiene (1) Traglager (14) für die Polsäulen (7) angeordnet sind.

## Claims

1. Multipole electric circuit-breaker having a substantially U-shaped mounting rail for a plurality of pole columns having post insulators, in which circuit-breaker the free ends (5, 6) of the limbs (2, 3) of the U-shaped mounting rail (1) point towards the side which faces away from the post insulators (13), characterised in that the mounting rail (1) consists of a one-piece sheet which has been folded many times, with the free ends (5, 6) of the limbs (2, 3) of the U-shaped mounting rail (1) being folded inwards, in that there are provided on the side of the mounting rail (1) that faces towards the post insulators (13) openings (8, 9, 10) for receiving portions of the pole columns (7), and in that in each case a portion of the pole column (7) that penetrates the mounting rail (1) is connected, on the side of the mounting rail (1) that faces away from the post insulator (13), to the free ends (5, 6) of the limbs (2, 3) of said mounting rail.

2. Multipole electric circuit-breaker according to claim 1, characterised in that mounting bearings (14) for the pole columns (7) are arranged on the side of the mounting rail (1) that faces the post insulators (13).

## Revendications

1. Disjoncteur électrique multipolaire comportant un rail de support, qui est sensiblement en forme de U, qui est destiné à plusieurs colonnes polaires à isolateurs supports, dans lequel les extrémités libres (5,6) des branches (2,3) du rail (1) de support en forme de U sont dirigées vers le côté éloigné des isolateurs supports (13),
caractérisé en ce que
le rail (1) de support est constitué d'une tôle d'une seule pièce pliée plusieurs fois, les extrémités libres (5,6) des branches (2,3) du rail (1) de support en forme de U étant pliées vers l'intérieur, des ouvertures (8,9,10) pour la réception de parties des colonnes (7) polaires sont ménagées du côté du rail (1) de support qui est tourné vers les isolateurs supports (13) et une partie de la colonne polaire (7), qui traverse le rail (1) de support, est reliée aux extrémités libres (5,6) des branches (2,3) du rail (1) de support, du côté du rail (1) de support qui est éloigné des isolateurs supports (13).

2. Disjoncteur électrique multipolaire suivant la revendication 1,
caractérisé en ce que
il est prévu du côté du rail (1) de support qui est tourné vers les isolateurs supports (13), des paliers (14) d'appui pour les colonnes polaires (7).
